# EUROPÄISCHE PATENTSCHRIFT

(11) **EP 0 385 242 B1**
(45) Veröffentlichungstag und Bekanntmachung des Hinweises auf die Patenterteilung: **22.12.1993**
(21) Anmeldenummer: 90103296.1
(22) Anmeldetag: 21.02.1990
(51) Int. Cl.: B66F 9/18

(54) **Vorbaugerät für Hublader mit zwei Greifarmen**
Front attachment with two clamping arms for a lift truck
Accessoire frontal pour chariot élévateur avec deux bras preneurs

(30) Priorität: 25.02.1989 DE 3905994
(43) Veröffentlichungstag der Anmeldung: 05.09.1990
(73) Patentinhaber: KAUP GMBH & CO. KG GESELLSCHAFT FÜR MASCHINENBAU, D-63741 Aschaffenburg (DE)
(72) Erfinder: Kaup, Otmar, D-8750 Aschaffenburg (DE)
(74) Vertreter: Zapfe, Hans, Dipl.-Ing.

(56) Entgegenhaltungen:
- EP-A- 0 085 549
- DE-C- 1 029 738
- FR-A- 2 403 292
- US-A- 4 435 119

## Beschreibung

Die Erfindung betrifft ein Vorbaugerät für Hublader nach dem Oberbegriff des Patentanspruchs 1.

Diese Vorbaugeräte dienen zum Aufnehmen von zylindrischen Körpern, die auf der Fahrbahnebene derart liegen, daß die Achse des zylindrischen Körpers senkrecht ("quer") zur Längsmittelebene des Hubladers liegt.

Bisher bekannt sind derartige Vorbaugeräte in einer Ausgestaltungsform, bei der die Schwenkachse, um die das Schwenken des Tragteiles erfolgt, starr zumindest annähernd senkrecht zur Tragplatte des Hubschlittens steht. Da die Greifplatte des unteren Greifarmes nicht bis unter den Schwerpunkt des aufzunehmenden zylindrischen Körpers zwischen diesen und die Bodenfläche gepreßt werden kann, ergibt sich aus dieser Anordnung der Nachteil, daß die zwischen den Andrückschwerpunkten der beiden Greifplatten an je einem Greifarm verlaufende Kraftwirkungslinie hinter dem Schwerpunkt des zylindrischen Körpers liegt, so daß dieser nicht sicher erfaßt werden kann. Es ist auch nicht möglich, diesem Nachteil dadurch zu entgehen, daß der obere Greifarm oder zumindest dessen Greifplatte verlängert wird, da die sich dann ergebene Kinematik nur für zylindrische Körper mit einem ganz bestimmten Durchmesser geeignet ist und die Folge hätte, daß zylindrische Körper kleineren Durchmessers zu weit vor dem Schwerpunkt erfaßt werden.

Es ist aber auch bereits bekannt, diesen Nachteil dadurch zu umgehen, daß die Schwenkachse, um die das Tragteil gegenüber dem an den Hubschlitten angehängten Bauteil verdrehbar ist, in einem Winkel von etwa 4 oder 5 Grad nach vorne unten geneigt angeordnet ist. Dann greift beim Aufnehmen der obere Greifarm weit genug nach vorne, so daß der Schwerpunkt des zylindrischen Körpers dicht bei der Kraftwirkungslinie liegt, die durch die Schwerpunkte der beiden Greifplatten geht. Diese Neigung der Schwenkachse hat aber den Nachteil zur Folge, daß dann, wenn der zylindrische Körper um 90 Grad verschwenkt ist, dessen Achse von oben vorne nach unten hinten gegenüber dem Hubgerüst geneigt ist. Wenn beispielsweise der zylindrische Körper auf einen Stapel von übereinander gestapelten anderen zylindrischen Körpern, z.B. Rollen, abgesetzt werden soll, dann liegt die vordere untere Kante des zylindrischen Körpers tiefer als die hintere Kante. Das birgt einerseits die Gefahr, daß mit dieser Vorderkante gegen den obersten bereits abgesetzten zylindrischen Körper gestoßen wird, und führt andererseits zu dem Nachteil, daß dann, wenn dieser oberste zylindrische Körper abgesetzt werden soll, er beim Öffnen der Greifarme nach hinten kippend abklappend absinkt und somit nicht genau kontrolliert abgesetzt werden kann. Diese Schrägstellung der Achse des zylindrischen Körpers hat dann, wenn dieser auf eine horizontale Fläche abgesetzt werden soll, auch den weiteren Nachteil, daß diese horizontale Ebene, auf der abgesetzt werden soll, nicht so hoch angeordnet sein darf, wie das bei möglicher voller Ausnutzung der Hubhöhe des Gabelstaplers möglich wäre. Dieser Nachteil läßt sich auch nicht durch Neigen des Hubgerüstes nach hinten hinreichend ausgleichen.

Ferner sind Vorbaugeräte einer anderen Gattung, nämlich sogenannte Rollenkippklammern bekannt, bei denen das Bauteil, an dem unmittelbar die beiden Greifarme schwenkbar gelagert sind, um eine zur Hubgerüstebene und zur Fahrbahnebene parallele, im unteren Bereich des Vorbaugerätes angeordnete Achse um 90 Grad kippbar ist, so daß ein zylindrischer Körper, der mit horizontaler Achse auf der Fahrbahn liegt, wobei die Achse des zylindrischen Körpers in der Längsmittelebene des Hubladers liegt, aufgenommen werden kann und durch Kippen des Bauteiles, an dem die Greifarme angelenkt sind, um die genannte Achse in die Lage geschwenkt werden kann, in der die Achse des zylindrischen Körpers vertikal steht. Auch hierbei sind für die Grundanordnung der Rollenkippklammer gegenüber dem Hubgerüst zwei Ausgestaltungsformen bekannt, nämlich entweder derart, daß die Aufhängung um 4 Grad nach vorne geneigt ist, wobei sich ein geringes Vorbaumaß ergibt, oder derart, daß bei hochgeschwenktem zylindrischen Körper dessen Achse genau vertikal steht, wobei diese Ausgestaltungsform ein größeres Vorbaumaß erfordert. Ein zusätzliches Schwenken um eine parallel zur Fahrbahnebene in der Längsmittelebene des Hubladers liegende Achse ist bei derartigen Rollenkippklammern weder erforderlich noch bekannt (Prospektblatt der Anmelderin: "Rollenkippklammer C 4U oder C 7U"). Die Kippachse muß unten angeordnet sein, damit die Greifarme zum Aufnehmen nach vorne schwenken. Ist der Durchmesser des zylindrischen Körpers kleiner als seine Länge, liegt beim Aufnehmen von der Fahrbahn der Schwerpunkt weit vorne.

Durch die DE-C-1 029 738 ist ein Vorbaugerät für einen Hublader mit einem Hubgerüst und einem an diesem verfahrbaren Hubschlitten bekannt, an dem an einer Tragplatte ein Bauteil angeordnet ist, an dem wiederum eine Befestigungsplatte angeordnet ist, die ein um eine in Fahrtrichtung weisende Achse drehbares Tragteil aufweist, wobei diese Achse zusammen mit der Befestigungsplatte durch einen Druckmittelzylinder gegenüber dem besagten Bauteil verschwenkbar ist. Anstelle der üblichen Gabeln können an dem Tragteil auch nicht näher beschriebene kraftbetätigte Greifer für Ballen angebracht sein. Eine Verknüpfung der Greiferantriebe mit dem Druckmittelzylinder für die Verschwenkung der Befestigungsplatte ist nicht offenbart.

Durch die US-A-4 435 119 ist ein Hublader der eingangs beschriebenen Gattung bekannt, bei dem gleichfalls keine zwangsläufige hydraulische Verknüpfung der Antriebszylinder für die Greiferarme einerseits und des Schwenkzylinders für die Befestigungsplatte und das Tragteil andererseits vorhanden ist. Auch sind keine Mittel für die Verhinderung einer schwerkraftabhängigen Rückstellung der Befestigungsplatte mit dem Tragteil bei Druckabfall im Schwenkzylinder angegeben. Es bleibt also der Geschicklichkeit der Bedienungsperson überlassen, Rollen mit genau senkrecht stehender Achse auf anderen Rollen abzusetzen oder zwischen stehende Rollenstapel einzuführen oder aus den Rollenstapeln herauszuheben.

Der Erfindung liegt daher die Aufgabe zugrunde, ein Vorbaugerät der eingangs beschriebenen Gattung anzugeben, mit dem es ermöglicht wird, trotz der Neigbarkeit der Schwenk-Drehachse durch Verschwenken der Befestigungsplatte mit dem Tragteil zylindrische Körper zwangsläufig mit zumindest weitgehend senkrecht stehender Achse abzusetzen oder anzuheben.

Diese Aufgabe wird erfindungsgemäß durch die im Kennzeichen des Patentanspruchs 1 angegebenen Merkmale gelöst.

Die vorteilhaften Wirkungen der erfindungsgemäßen Lösung sind in der Detailbeschreibung ausführlich erläutert: Es ist zum Beispiel nicht möglich, daß die Drehschwenkachse des Tragteils bei einer Druckentlastung der Antriebszylinder für die Greifarme sich automatisch aus der waagrechten Lage absenkt, solange die Greifarmachsen in einer Stellung senkrecht zur Straßenoberfläche stehen.

Eine besonders vorteilhafte weitere Ausgestaltung des Erfindungsgegenstandes ist gekennzeichnet durch die Merkmale im Kennzeichen des Patentanspruchs 2.

Die Erfindung wird im folgenden anhand der Zeichnung näher erläutert.
- Figur 1: zeigt in Seitenansicht eine Ausgestaltungsform gemäß dem bisher bekannten Stand der Technik.
- Figur 2: zeigt in Seitenansicht die Ausgestaltungsform gemäß der Erfindung.
- Figur 3: zeigt ebenfalls in Seitenansicht einen Ausschnitt aus Figur 2 in größerem Maßstab.
- Figur 4: zeigt den gleichen Ausschnitt wie Figur 3 in gleichem Maßstab wie in Figur 3, jedoch in einer anderen Betriebslage.
- Figur 5: zeigt ein Schaltschema zu einem hydraulisch betätigten Vorbaugerät mit Zylinderkolbenaggregaten für die Greifarme und Zylinderkolbenaggregaten für die Neige- Schwenkbewegung des Tragteils und einem Ventil in der Zuleitung in diesen Zylinderkolbenaggregaten.
- Figur 6: zeigt den mittleren Bereich eines Vorbaugerätes in Ansicht von hinten mit dem Ventil gemäß Figur 5 und dessen Betätigung.

Mit 1 ist das Vorderteil eines Hubladers bezeichnet, der Vorderräder 2 und ein Hubgerüst 3 aufweist, an dem ein Hubschlitten mit einer Tragplatte 4 verfahrbar ist. Auf die Tragplatte 4 ist ein Bauteil 5 des Vorbaugerätes aufgehängt, an dem ein Drehkranz 6 befestigt ist, an dem ein Tragteil 7 dreh-schwenkbar gelagert ist, an dem zwei Greifarme 8 und 10 schwenkbar gelagert sind, wobei an dem Greifarm 8 eine Greifplatte 9 schwenkbar gelagert ist und an dem Greifarm 10 eine Greifplatte 11 schwenkbar gelagert ist. Die Kraftwirkungslinie 14, längs der die Andrückkräfte der beiden Greifarme 8 und 10 übertragen werden, liegt deutlich erkennbar hinter dem Schwerpunkt 13 des aufzunehmenden zylindrischen Körpers 12. Die Greifplatte 9 des Greifarmes 8 kann aber infolge des Gewichtes des zylindrischen Körpers 12 auch nicht weiter unter diesen fahren.

Das Hubladervorderteil 1, das Vorderrad 2 und das Hubgerüst 3 und die Tragplatte 4 des Hubschlittens gemäß Figur 2 sind die gleichen Teile wie die in Figur 1 mit den gleichen Bezugszahlen versehenen Teile. Auch die mit den Bezugszahlen 6 bis 12 versehenen Teile stimmen im wesentlichen mit den mit den gleichen Bezugszahlen versehenen Teilen gemäß Figur 1 überein. Doch ist in diesem Fall an die Tragplatte 4 ein Bauteil 15 angehängt und ist der Drehkranz 6 an einem Bauteil 16 gelagert, wobei dieses Bauteil 16 um eine Schwenkachse 18 gegenüber dem Bauteil 15 schwenk-neigbar ist, wobei diese Schwenk-Neigebewegung durch die Zylinderkolbenaggregate 17 - 23, 24 bewirkt werden kann.

In dem vergrößerten Maßstab der Figur 3 ist zu erkennen, daß das Bauteil 15 mittels der Klauen 20 und 21 an die in Figur 3 nicht mehr dargestellte Tragplatte anhängbar ist. Das Bauteil 16 ist mit einer Befestigungsplatte 22 verbunden, an der der Drehkranz 6 gelagert ist, in dem schwenkbar das Tragteil 7 um die Achse 33 drehschwenkbar gelagert ist. Diese Drehschwenkbewegung um die Achse 33 wird durch einen Antriebsmotor 34 bewirkt. An der Befestigungsplatte 22 ist der Zylinder 17 befestigt, in dem ein Kolben 23 verschiebbar ist, dessen Kolbenstange 24 über einen Lagerzapfen 25 mit der Klaue 21 bzw. dem Bauteil 15 verbunden ist.

Der Greifarm 8 ist in in Figur 3 nicht mehr erkennbarer Weise mit der Kolbenstange eines Zylinderkolbenaggregates verbunden, dessen Zylinder 26 mittels eines Lagerbolzens 27 an dem Tragteil 7 gelagert ist. Der Greifarm 8 ist um den Lagerzapfen 28 schwenkbar. Der Greifarm 10 ist in ebenfalls nicht erkennbarer Weise mit der Kolbenstange eines Zylinderkolbenaggregates verbunden, dessen Zylinder 29 mittels eines Lagerzapfens 31 in dem Tragteil 7 gelagert ist, wobei der Greifarm 10 mittels eines Zapfens 30 in dem Tragteil 7 gelagert ist.

In der in Figur 3 dargestellten Lage ist der Druckraum in dem Zylinder 17 drucklos mit der Folge, daß das Tragteil 7 mit den Greifarmen 8 und 10 infolge von deren Eigengewicht um die Neig-Schwenkachse 18 nach vorne geneigt ist, d. h. der Kolben 23 ist ganz in den Zylinder 17 eingefahren mit der Folge, daß die Schwenkachse 33, um die das Tragteil 7 mittels des Drehkranzes 6 gegenüber dem Bauteil 16 schwenkbar ist, nach vorne unten geneigt ist wie in Figur 2 dargestellt.

Der zum Dreh-Schwenken mittels des Drehkranzes 6 an dem Bauteil 22 um die Achse 33 dreh-schwenkbar gelagerten Tragteiles vorgesehene Antriebsmotor 34 ist im oberen Bereich des Bauteiles 22 angeordnet. Dieser Antriebsmotor 34 hat eine gewisse Erstreckung in Richtung der Längs-Mittelebene des Hubladers. Da zu Schwenken des Bauteiles 22 um die Achse 18 entgegensetzt dem Uhrzeigersinn in Bereich der Schwenkachse 18 ein Abstand zwischen den Bauteilen 22 und 15 erforderlich ist, damit der untere Bereich des Bauteiles 22 beim Neigen an den unteren Bereich des Bauteiles 15 heranschwenken kann, wird dieser durch den Abstand erforderliche Raum durch Anordnung des Antriebsmotors 34 in diesem oberen Bereich optimal genutzt, ohne das insgesamt erforderliche Vorbaumaß nur zum Zwecke der Unterbringung des Antriebmotors 34 zu vergrößern.

In Figur 4 sind die gleichen Bauteile wie in Figur 3 dargestellt, jedoch diesmal in der Position, in der der Druckraum des Zylinders 17 mit Druck beaufschlagt ist mit der Folge, daß der Kolben 23 mit der Kolbenstange 24 ausgefahren ist. Das hat die Folge, daß die Befestigungsplatte 22 parallel zu dem Anhängebauteil 15 liegt und somit die Schwenkachse 33 parallel zur Fahrbahnebene des Hubladers 1 liegt.

Im Schaltschema gemäß Figur 5 ist zu erkennen, daß die im Vorderteil 1 des Hubladers angeordnete Hydraulikleitung 35 über ein Sicherheitsabschlußventil 36 an die Steckverbindung 37 angeschlossen ist, an die andererseits innerhalb des Vorbaugerätes über das Sicherheitsabschlußventil 38 die Leitung 39 angeschlossen ist.

In ebensolcher Weise ist an die im Vorderteil 1 des Hubladers angeordnete Leitung 40 ein Sicherheitsabschlußventil 41 und die Steckverbindung 42 und über das Sicherheitsabschlußventil 43 die Leitung 44 innerhalb des Vorbaugerätes angeschlossen, wobei zwischen die beiden Leitungen 39 und 44 ein Sicherheitsdruckbegrenzungsventil 45 geschaltet ist.

Die Leitung 39 verzweigt sich in die beiden Leitungen 47 und 48, wobei in jeder dieser beiden Leitungen 47 und 48 ein von der Leitung 44 aus aufsteuerbares Rücklaufsperrventil 49 angeordnet ist und wobei die Leitung 47 zum kolbenseitigen Druckraum des Zylinders 29 und die Leitung 48 zum kolbenseitigen Druckraum des Zylinders 26 führt.

Die Leitung 44 führt zum kolbenstangenseitigen Druckraum des Zylinders 29. Von der Leitung 44 zweigt eine Leitung 50 ab, die zum kolbenstangenseitigen Druckraum des Zylinders 26 führt, wobei in dieser Leitung 50 ein von der Schwenkdrehlage des Tragteils 7 abhängig betätigbares Absperrventil 51 angeordnet ist, um im Bedarfsfall auch nur den Zylinder 29 druckentlasten zu können, während der kolbenseitige Druckraum des Zylinders 26, abgesperrt bleibt.

Insoweit entspricht die Schaltung gemäß Figur 5 dem bekannten Stand der Technik.

Gemäß der Erfindung ist an die Leitung 39 eine Zweigleitung 52 angeschlossen, die zu den kolbenseitigen Druckräumen der beiden zueinander parallel geschalteten und zueinander parallel angeordneten Zylinder 17 führt. In dieser Zweigleitung 52 ist ein mittels der Betätigung 54 mechanisch betätigbares Zweistellung/Zweiwegeventil 53 angeordnet.

In Figur 6 ist zu erkennen, daß das Betätigungsteil 54 des Ventils 53, welches am Bauteil 22 angeordnet ist, durch eine Schaltnocke 55, welche am Tragteil 7 befestigt ist, betätigbar ist.

Die Wirkungsweise ist folgende:
Bei druckbeaufschlagter Leitung 44 und druckloser Leitung 39 fährt der Stapler so weit wie möglich an den zylindrischen Körper 12 heran, so daß die Greifplatte 9 so weit wie möglich unter den zylindrischen Körper 12 gefahren wird. Infolge des Eigengewichtes des Tragteiles 7 mit den Greifarmen 8 und 10 schwenken diese Teile in die in Figur 2 und Figur 3 dargestellte Lage. Dabei kann der Greifarm 10 mittels des Zylinders 29 öffnen oder schließen, während der Zylinder 26 des Greifarmes 8 nicht betätigt wird, da in dieser Drehschwenklage des Tragteils 7 das Ventil 51 geschlossen ist.

Nunmehr wird willkürlich die Leitung 44 von Druck entlastet und die Leitung 39 mit Druck beaufschlagt, wobei zunächst einmal der Kolben in dem Zylinder 29 ausfährt, so daß der zylindrische Körper 12 erfaßt wird. Ist der Druck hinreichend angestiegen, werden auch die Kolben 23 in den Zylindern 17 ausgefahren, so daß das Bauteil 16 mit der Befestigungsplatte 22 und damit der Drehkranz 6 und das Tragteil 7 mit den Greifarmen 8 und 10 in die in Figur 4 dargestellte Lage schwenken, d. h. in die Lage, in der die Drehschwenkachse 33 des Tragteiles 7 parallel zur Fahrbahnebene liegt.

Zur weiteren Handhabung wird nunmehr zunächst einmal der Hubschlitten angehoben und sodann der Drehschwenkantrieb 34 druckbeaufschlagt, so daß das Tragteil 7 mit den Greifarmen 8 und 10 um 90 Grad schwenkt, so daß die Achse des zylindrischen Körpers 12 senkrecht zur Fahrbahnebene steht. In dieser Lage wird mittels des Schaltnockens 55 das Ventil 53 in die Schließstellung gefahren, so daß die in Figur 4 dargestellte Lage aufrecht erhalten bleibt, auch wenn der Greifarmzylinder 29 von Druck entlastet wird, bzw. die Greifarmzylinder 29 und 26 von Druck entlastet werden. Der zylindrische Körper 12 kann somit exakt abgesetzt werden. Die Zylinder 17 werden erst dann von Druck entlastet, wenn das Tragteil 7 um die Schwenkachse 33 schwenkt, so daß der Schaltnocken 55 das Betätigungsteil 54 des Ventils 53 betätigt und die Leitung 39 von Druck entlastet ist.

Figur 6 zeigt den Schaltnocken gedrückt und in dieser Stellung ist das Ventil 53 in der Offen-Stellung.

Soll ein mit senkrechter Achse stehender, zylindrischer Körper aufgenommen werden, d. h. ergriffen und angehoben werden, muß zunächst einmal das Tragteil 7 in die Lage gedreht werden, in der die Greifarmachsen der Greifarme 8 und 10 parallel zur Fahrbahnebene liegen. In dieser Lage werden durch Druckbeaufschlagung die kolbenstangenseitigen Druckräume der Zylinder 26 und 29 der Greifarme 8 und 10 ganz auseinander gefahren und sodann unter Aufrechterhalten des Druckes das Tragteil 7 geschwenkt, damit das Ventil 53 geschlossen wird. Sodann werden die kolbenseitigen Druckräume der Zylinder 26 und 29 beaufschlagt, damit der zylindrische Körper 12 erfaßt werden kann, wobei bei diesen beiden letzten Vorgängen infolge der Drehschwenklage der Greifarme 8 und 10 bzw. der Tragteile 7 das Ventil 53 geschlossen bleibt, wobei in der einen Lage nur der Greifarm 10 durch den Zylinder 29 bewegt wird, während der Greifarm 8 unbewegt bleibt, da bei dieser Drehschwenklage des Tragteiles 7 das Ventil 51 gesperrt ist. Dieses Ventil 51 ist nur bei einer Drehschwenklage des Tragteils 7 von 45 Grad geöffnet. Der Greifarm 8 kann auch nur in dieser Position betätigt werden.

## Patentansprüche

1. Vorbaugerät für Hublader zum Handhaben von zumindest annähernd zylindrischen Körpern, vorzugsweise Rollen (12) aus im Verhältnis zur Breite dünnen, sich in der Fläche erstreckenden Körpern mit parallelen Kanten wie Papier, Stahlband oder dergleichen, wobei der Hublader mit einem an einem Hubgerüst (3) verfahrbaren Hubschlitten mit einer Tragplatte (4) an diesem Versehen ist und wobei das Vorbaugerät ein zum Aufbau an die Tragplatte (4) vorgesehenes Bauteil aufweist, an dem ein Tragteil (7) mittels eines Antriebes (34) um eine zumindest annähernd horizontale Achse (33) schwenkbar gelagert ist, wobei an diesem Tragteil (7) zwei durch je ein Zylinderkolbenaggregat (26, 29) betätigbare Greifarme (8, 10) um zueinander parallele Achsen (28, 30) mittels eines weiteren Antriebes (26, 29) schwenkbar gelagert sind und wobei ferner:
a) ein Zwischenbauteil (16, 22), mit dem die Greifarme (8 und 10) verbunden sind, ist gegenüber dem an die Tragplatte des Hubschlittens anbaubaren Bauteil (15, 20, 21) um eine zur Fahrbahnebene zumindest annähernd parallele, senkrecht zur Längsmittelebene des Hubladers stehende Achse (18) um einen mittels einer Neige-Schwenkwinkelbegrenzungseinrichtung begrenzten Schwenkwinkel schwenkbar, wobei in der einen Schwenkgrenzlage des Zwischen-Bauteiles (16, 22) in einer der möglichen Betriebsdrehlagen des Tragteiles (7) die Achsen (28, 30) der Greifarme (8 und 10) senkrecht zur Fahrbahnebene stehen,
b) das Bauteil, an dem das Tragteil (7) drehbar gelagert ist, ist das Zwischenbauteil (16, 22),
c) der Schwenkwinkel, um den das Zwischenbauteil (16, 22) gegenüber dem Bauteil (15) um die Achse (18) schwenkbar ist, ist derart begrenzt, daß in der zweiten Grenzlage beim Aufnehmen eines auf der Fahrbahnebene liegenden zylindrischen Körpers (12) die Verbindungslinie (14) zwischen den Andrückschwerpunkten der beiden je an einem Greifarm (8, 10) gelagerten Greifplatten (9, 11) dicht bei der Achse (13) des zylindrischen Körpers (12) verläuft,
**dadurch gekennzeichnet**, daß
d) an die zu den zum Schließen der Greifarme (8 und 10) druckbeaufschlagten Druckräume der Zylinderkolbenaggregate (26 und 29) angeschlossene Leitung (39) eine zu den Zylinderkolbenaggregaten (17, 23, 24) des Neigeschwenkantriebs führende Zweigleitung (52) angeschlossen ist,
e) in der Zweigleitung (52) ein Zweiwegeventil (53) angeordnet ist und
f) das Zweiwegeventil (53) mittels eines Schaltnockens (55) abhängig von der Verschwenklage des Tragteils (7) gegenüber der Tragplatte (4) um die Achse (33) betätigbar ist, derart, daß das Zweiwegeventil bei senkrechter Stellung der Greifarmachsen (28, 30) in die geschlossene Stellung gesteuert ist.

2. Vorbaugerät nach Anspruch 1, **dadurch gekennzeichnet**, daß bei nicht beaufschlagtem Druckraum des Zylinderkolbenaggregates (17, 23, 24) des Neigeschwenkantriebs die Schwenkachse (33) des Tragteiles (7) nach vorne unten gerichtet ist, wobei das Zylinderkolbenaggregat (17, 23, 24) des Neigeschwenkwinkelantriebs im unteren Bereich des Zwischenbauteiles (16, 22) und andererseits des Bauteiles (15) derart angeordnet ist, daß bei Druckbeaufschlagung des Druckraumes dieses Zylinderkolbenaggregates (17, 23, 24) die Schwenkachse des Tragteiles (7) zumindest annähernd parallel zur Fahrbahnebene liegt und daß der Schaltnocken (55) derart angeordnet ist, daß bei Drehung des Tragteiles (7) in die Lage, in der die Greifarmschwenkachsen (28, 30) parallel zur Fahrbahnebene liegen, das Ventil (53) in der Zweigleitung (52) in die Offenstellung gesteuert ist und bei Drehung des Tragteils (7) in die Lage, in der die Greifarmachsen (28, 30) senkrecht zur Fahrbahnebene liegen, das Ventil (53) in der Zweigleitung (52) in die geschlossene Stellung gesteuert ist.

3. Vorbaugerät nach Anspruch 1, **dadurch gekennzeichnet,** daß die Neige-Schwenkwinkelbegrenzungseinrichtung den Neige-Schwenkwinkel auf einen zwischen 3,5 Grad und 5,5 Grad liegenden Winkel begrenzt.

4. Vorbaugerät nach Anspruch 1, **dadurch gekennzeichnet**, daß bei einem Hublader mit neigbarem Hubgerüst (3) der Schwenkwinkel, um den das Zwischenbauteil (16, 22), an dem das Tragteil (7) drehbar gelagert ist, gegenüber dem an die Tragplatte (4) anhängbaren Bauteil (15, 20, 21) annähernd so groß ist wie der Winkel, um den das Hubgerüst (3) aus der Vertikalen nach hinten neigbar ist.

## Claims

1. Front attachment for lift trucks for handling at least approximately cylindrical bodies, preferably rolls (12) made from bodies thin in relation to the width and extending in surface with parallel edges like paper, steel strip or the like, the lift truck being provided with a lift slide movable on a lift frame (3) with a load-bearing plate (4) on the latter and the front attachment having a component provided for fitting to the load-bearing plate (4) on which a load-bearing part 7 is swivel-mounted by means of a drive (34) around an at least approximately horizontal axis (33), two clamping arms (8, 10) on this load-bearing part (7) each operable by a cylinder piston unit (26, 29) being swivel-mounted around axes (28, 30) parallel to one another by means of a further drive (26, 29) and where, also:
a) an intermediate component (16, 22) to which the clamping arms (8 and 10) are connected can be swivelled, opposite the component (15, 20, 21) attachable to the load-bearing plate of the lift slide, around an axis (18) lying at least approximately parallel to the carriageway plane by a swivel angle limited by means of an inclining-swivelling angle limitation device, where, in the one swivel limit position of the intermediate component (16, 22) in one of the possible operating rotary positions of the load-bearing part (7) the axes (18, 30) of the clamping arms (8 and 10) are perpendicular to the carriageway plane,
b) the component, on which the load-bearing part (7) is swivel-mounted, is the intermediate component (16, 22),
c) the swivel angle by which the intermediate component (16, 22) opposite the component (15) can be swivelled around the axis (18) is so limited that in the second limit position, when a cylindrical body (12) lying on the carriageway plane is taken up, the connecting line (14) betwen the contact pressure centres of gravity of the two clamping plates (9, 11) each mounted on a clamping arm (8, 10) runs close by the axis (13) of the cylindrical body (12),
characterized in that
d) a branch line (52) leading to the cylinder piston units (17, 23, 24) of the inclining-swivelling drive is connected to the line (39) connected to the pressure compartments of the cylinder piston units (26 and 29) pressure-impacted for closing the clamping arms (8 and 10),
e) a two-way valve (53) is arranged in the branch line (52) and
f) the two-way valve (53) is operable around the axis (33) by means a control cam (55) dependent on the swivel position of the load-bearing part (7) opposite the load-bearing plate (4) in such a way that the two-way valve, when the clamping arm axes (28, 30) are placed vertically into the closed position, is controlled.

2. Front attachment according to Claim 1, characterized in that, when the pressure compartment of the cylinder piston unit (17, 23,24) of the inclining-swivelling drive is not impacted, the swivel axis (33) of the load-bearing part (7) is directed forward and downward, the cylinder piston unit (17, 23, 24) of the inclining-swivelling angle drive being so arranged in the lower area of the intermediate component (16, 22) and on the other side of the component (15) that when the pressure compartment of this cylinder piston unit (17, 23, 24) is impacted with pressure the swivel axis of the load-bearing part (7) lies at least approximately parallel to the carriageway plane and that the control cam (55) is so arranged that, when the load-bearing part (7) is turned into the position in which the clamping arm swivel axes (28, 30) lie parallel to the carriageway plane, the valve (53) in the branch line (52) is controlled into the open position and, when the load-bearing part (7) is turned into the position in which the clamping arm axes (28, 30) lie vertical to the carriageway plane, the valve (53) in the branch line (52) is controlled into the closed position.

3. Front attachment according to Claim 1, characterized in that the inclining-swivelling angle limitation device limits the inclining-swivelling angle to an angle between 3.5 degrees and 5.5 degrees.

4. Front attachment according to Claim 1, characterized in that, in the case of a lift truck with an inclinable lift frame (3), the swivel angle by which the intermediate component (16, 22), to which load-bearing part (7) is rotationally mounted, opposite the component (15, 20, 21) attachable to the load-bearing plate (4), is approximately as large as the angle by which the lift frame (3) can be inclined backwards out of the vertical.

## Revendications

1. Accessoire frontal pour chariot élévateur pour manipuler des pièces au moins approximativement cylindriques, par exemple des rouleaux (12) de pièces qui s'étendent en surface, sont minces par rapport à leur largeur et présentent des bords parallèles, comme du papier, une bande d'acier ou analogue, accessoire dans le cas duquel le chariot élévateur est équipé d'un traineau de levage qui peut se déplacer sur un mât de levage (3), avec une plaque support (4) qui lui est accrochée et dans le cas duquel l'accessoire frontal présente un composant qui est prévu pour être accolé contre la plaque support (4) et sur lequel est portée, avec liberté de pivotement autour d'un axe (33) au moins approximativement horizontal et au moyen d'un mécanisme d'entrainement (34), une pièce support (7), étant précisé que sur cette pièce support (7) sont portés, avec liberté de pivotement autour d'axes (28, 30) parallèles l'un à l'autre et au moyen d'un autre mécanisme d'entrainement (26, 29), deux bras preneurs (8, 10) manoeuvrables par, chacun, un vérin (26, 29) et qu'en outre:
a) un composant intermédiaire (16, 22), auquel sont reliés les bras preneurs (8 et 10), peut pivoter, par rapport au composant (15, 20, 21) qui peut s'accrocher à la plaque support du traineau de levage, autour d'un axe (18) au moins approximativement parallèle au plan de la piste et perpendiculaire au plan médian longitudinal du chariot élévateur, d'un angle de pivotement limité au moyen d'un dispositif de limitation de l'angle de pivotement en inclinaison, étant précisé que, dans la première position de limitation de pivotement du composant intermédiaire (16, 22) dans l'une des positions de rotation d'exploitation possible de la pièce support (7), les axes (28, 30) des bras preneurs (8 et 10) sont perpendiculaires au plan de la piste,
b) le composant sur lequel la pièce support (7) est portée avec liberté de rotation est le composant intermédiaire (16, 22),
c) l'angle de pivotement dont le composant intermédiaire (16, 22) peut pivoter autour de l'axe (18) par rapport au composant (15) est limité de façon telle que, dans la seconde position limite, lors de la prise d'une pièce cylindrique (12) reposant sur le plan de la piste, la ligne de liaison (14) entre les points de pression des deux plaques supports (9, 11) portées chacune sur un bras preneur (8, 10) passe tout près de l'axe (13) de la pièce cylindrique (12),
accessoire caractérisé
d) par le fait que sur la conduite (39) raccordée aux chambres de pression des vérins (26 et 29) mises sous pression pour la fermeture des bras preneurs (8 et 10) est raccordée une conduite de dérivation (52) qui conduit aux vérins (17, 23, 24) du mécanisme de pivotement en inclinaison,
e) par le fait que dans la conduite de dérivation (52) est disposé un robinet à deux voies (53) et
f) par le fait que le robinet à deux voies (53) peut être manoeuvré, par une came (55), en fonction de la position de pivotement, autour de l'axe (33) de la pièce support (7) par rapport à la plaque support (4), de façon telle que, lorsque les axes (28, 30) des bras preneurs sont en position verticale, le robinet à deux voies est commandé en position de fermeture.

2. Accessoire frontal selon la revendication 1, caractérisé par le fait que, lorsque la chambre de pression du vérin (17, 23, 24) du mécanisme de pivotement en inclinaison n'est pas sous pression, l'axe de pivotement (33) de la pièce support (7) est orienté vers l'avant et vers le bas, étant précisé que le vérin (17, 23, 24) du mécanisme de pivotement en inclinaison est disposé, dans la zone inférieure du composant intermédiaire (16, 22) et d'autre part du composant (15), de façon telle que lorsque la chambre de pression de ce vérin (17, 23, 24) est sous pression, l'axe de pivotement de la pièce support (7) est au moins approximativement parallèle au plan de la piste, et par le fait que la came (55) est disposée de façon telle que, lors de la rotation de la pièce support (7) dans la position dans laquelle les axes (28, 30) de pivotement des bras preneurs sont parallèles au plan de la piste, la vanne (53) située sur la conduite en dérivation (52) est commandée en position ouverte et que, lors de la rotation de la pièce support (7) dans la position dans laquelle les axes (28, 30) des bras preneurs sont perpendiculaires au plan de la piste, la vanne (53) située sur la conduite en dérivation (52) est commandée en position de fermeture.

3. Accessoire frontal selon la revendication 1, caractérisé par le fait que le dispositif de limitation de l'angle de pivotement en inclinaison limite l'angle de pivotement d'inclinaison à un angle valant entre 3,5 degrés et 5,5 degrés.

4. Accessoire frontal selon la revendication 1, caractérisé par le fait que, dans le cas d'un chariot élévateur à mât de levage (3) inclinable, l'angle de pivotement dont peut s'incliner le composant intermédiaire (16, 22), sur laquelle la pièce support (7) est portée avec liberté de rotation, par rapport au composant (15, 20, 21) qui peut s'accrocher à la plaque support (4), est approximativement aussi grand que l'angle dont le mât de levage (3) peut s'incliner vers l'arrière par rapport à la verticale.
